# EUROPÄISCHE PATENTSCHRIFT

(11) **EP 1 827 665 B1**
(45) Veröffentlichungstag und Bekanntmachung des Hinweises auf die Patenterteilung: **25.03.2009**
(21) Anmeldenummer: 05801882.1
(22) Anmeldetag: 12.11.2005
(51) Int. Cl.: B01F 1/00, B01F 3/12, B01F 5/04, B01F 15/02, B01F 15/04

(54) **VORRICHTUNG ZUR ZUMISCHUNG EINES PULVER- ODER GRANULATFÖRMIGEN FLÜSSIGKEITSLÖSLICHEN POLYMEREN FLOCKUNGSHILFSMITTELS IN EINE FLÜSSIGKEIT**
DEVICE FOR ADDING A POWDERY OR GRANULATED LIQUID-SOLUBLE POLYMER FLOCCULATION AID TO A LIQUID
DISPOSITIF PERMETTANT D'AJOUTER A UN LIQUIDE UN AGENT AUXILIAIRE FLOCULANT POLYMERIQUE PULVERULENT OU GRANULAIRE SOLUBLE

(30) Priorität: 15.11.2004 DE 102004055072
(43) Veröffentlichungstag der Anmeldung: 05.09.2007
(73) Patentinhaber: Reichmann-Schurr, Margot, 76530 Baden-Baden (DE)
(72) Erfinder: DAMM, Hans, 76473 Iffezheim (DE)
(74) Vertreter: Lemcke, Brommer & Partner
(86) Internationale Anmeldenummer: PCT/EP2005/012137
(87) Internationale Veröffentlichungsnummer: WO 2006/050979

(56) Entgegenhaltungen:
- EP-A- 0 050 312
- WO-A-03/020391
- WO-A-03/043723
- DE-A1- 2 627 367
- US-A- 4 725 379
- US-A- 5 868 495
- US-A- 6 004 024

## Beschreibung

Die Erfindung betrifft eine Vorrichtung zur dosierten Zumischung eines pulver- oder granulatförmigen flüssigkeitslöslichen Flockungshilfsmittels in eine Flüssigkeit gemäß dem Oberbegriff des Hauptanspruches.

In der Klärwerkstechnik wird Schlammwasser, das noch bis ca. 5 % Feststoffe enthält, mit einer gelöste Flockungshilfsmittel enthaltenden Flüssigkeit (vorzugsweise Wasser) versetzt. Bei diesen Flockungshilfsmitteln handelt es sich insbesondere um synthetische Polymere auf der Basis von Acrylamid, Acrylsäure und Methacrylsäure sowie deren Ester. Selten werden aber auch natürliche Polymere wie Stärke, Guar oder Moringa-Samen verwendet. Diese Polymere wirken in Kombination mit anorganischen Fällungsmitteln als Flockungshilfsmittel. An diesen Flockungshilfsmittel setzen sich die Feststoffe an und können danach leichter ausgefällt werden.

Derartige Flockungshilfsmittel werden als Granulat angeboten, bei denen ein nach der Polymerisation in einer wässrigen Monomerlösung entstandenes Polymergel zerkleinert, getrocknet, gemahlen und klassiert wird, oder aber auch als Perlpolymerisat, das entsteht durch eine inverse Suspensions-polymerisation. Bei dieser wird eine wässrige Monomerlösung in einem nicht mischbaren Lösungsmittel (z.B. Cyclohexan) verteilt und polymerisiert. Das Polymer wird dann als fertige Perle von dem Lösungsmittel abgetrennt.

Es ist auch bekannt, derartige Flockungshilfsmittel als Emulsionspolymerisate in den Handel zu bringen. Für diese wird die wässrige Monomerlösung in einem nicht mischbaren Trägermittel, z.B. Isoparaffin emulgiert und polymerisiert. Das Trägermittel und die Emulgatoren verbleiben im Produkt. Letzteres bewirkt insbesondere auch Nachteile bei der Kostenstruktur dieser Produkte. Zum Einen sind die Trägermittel relativ teuer und zum Anderen schlagen sich die im Produkt verbleibenden Trägermittel in negativer Weise aufgrund ihrer Volumina und ihres Gewichts auf die Transportkosten nieder.

Unter diesem Aspekt wird insbesondere bevorzugt, trockene, granulat- oder perl- bzw. pulverförmige Flockungshilfsmittel zu verwenden.

Zur Herstellung einer mit solchen Flockungshilfsmitteln versetzten Flüssigkeit ist es dabei bisher bekannt, die in Säcken und Gebinden gelieferten Flockungshilfsmittel manuell zu einer Flüssigkeit hinzuzugeben, die in einer vorbekannten Menge in einem Tank vorhanden ist und die Flockungshilfsmittel dann mittels eines Rührers in der Flüssigkeit aufzulösen.

Alternativ ist es auch bekannt, derartige Flockungshilfsmittel mittels einer Förderschnecke o.ä. von oben auf eine Flüssigkeit aufzugeben und die Flockungshilfsmittel dann wiederum mittels eines Rührers aufzulösen. Dieser Rührer kann entweder in dem Tank fest montiert sein oder als externes Rührwerk zur Auflösung des Flockungshilfsmittels in den Tank eingesetzt werden.

Hierbei ist problematisch, dass die auf die beschriebenen Weisen erfolgten Dosierungen relativ ungenau sind. Insbesondere ist das erstgenannte Verfahren auch wegen der manuellen Handhabung des Flockungshilfsmittels relativ umständlich. Weiterhin ist das anschließende Auflösen mit dem Rührer relativ langwierig und uneffektiv.

Es hat sich nämlich herausgestellt, dass bei diesen Arten der Dosierung zwischen 20 % und 25 % der zugeführten Flockungshilfsmittel in der Flüssigkeit verklumpen und dann nicht mehr aufgelöst werden können.

Dadurch werden auch grundsätzlich vorhandene Kostenvorteile der genannten trocken gehandelten Flockungshilfsmittel aufgezehrt, da diese Flockungshilfsmittel zum Ausgleich dieser schlechten Auflösung dann üblicherweise höher dosiert werden.

Aufgabe der vorliegenden Erfindung ist es daher, eine Vorrichtung anzugeben, mit der eine effektivere Dosierung von trocken gehandelten Flockungshilfsmitteln möglich ist, bei der auch eine präzisere Dosierung zu erreichen ist und mit der auch die Handhabung erleichtert werden soll.

Dabei ist es aus der DE 26 27 367 und der WO 03/043723 bekannt, dass eine Vorrichtung zur dosierten Zumischung des pulver- oder granulatförmigen flüssigkeitslöslichen Flockungshilfsmittels eine Druckluftleitung aufweist, mit der das Flockungshilfsmittel zur Flüssigkeit transportiert wird.

Der Erfindung liegt die Erkenntnis zugrunde, dass sich das pulver- bzw. granulatförmige Flockungshilfsmittel problemloser in der Flüssigkeit auflösen lässt, wenn die Partikel einzeln mit Flüssigkeit benetzt werden. Dies wird erreicht, indem das Flockungshilfsmittel mit Druckluft in die Flüssigkeit injiziert bzw. eingeblasen wird. Dadurch wird verhindert, dass sich das Flockungshilfsmittel in der Flüssigkeit verklumpt und sich dann nicht mehr vollständig auflöst.

Obwohl es grundsätzlich ausreichend wäre, das Flockungshilfsmittel auf die beschriebene Art und Weise in einen flüssigkeitsgefüllten Tank zu injizieren, wird es bevorzugt, dass die Druckluftleitung in eine Leitung mündet, die wie bei den Gegenständen der oben genannten Druckschriften von der Flüssigkeit durchströmt wird, in die das Flockungshilfsmittel eingemischt werden soll. Hierdurch ist eine besonders genaue Dosierung zu erreichen.

Bei einer erfindungsgemäß besonders bevorzugten Ausführungsform weist eine derartige Vorrichtung zur dosierten Zumischung eines pulver- oder granulatförmigen flüssigkeitslöslichen Flockungshilfsmittels in eine Flüssigkeit einen Behälter auf zur Aufnahme des zuzumischenden Flockungshilfsmittels, der unter Zwischenschaltung eines steuerbaren Dosierelementes mit der flüssigkeitsdurch-strömten Leitung verbunden ist. Dabei ist der flüssigkeitsdurchströmten Leitung eine Durchflussmessvorrichtung zugeordnet. Außerdem ist eine Wiegevorrich-tung vorhanden, die das Gewicht des durch das Dosierelement abgegebenen Flockungshilfsmittels ermittelt, wobei diese Wiegevorrichtung als auch die zuvor genannte Durchflussmessvorrichtung Signale liefernd mit einer Steuerung verbunden sind, die in Abhängigkeit von diesen Signalen auf das Dosierelement einwirkt, mit dem sie hierzu funktionell verbunden ist.

Die Weiterbildung hat den Vorteil, dass mit ihr eine besonders betriebssichere und genaue Dosierung und Zumischung eines Flockungshilfsmittels mit maschinellen Mitteln erreicht werden kann, wobei insbesondere aufgrund des Vorsehens der Wiegevorrichtung hier auch die geforderte Präzision gewährleistet wird, da durch diese bei dem Flockungshilfsmittel eventuell vorhandene Dichteunterschiede kompensiert werden können.

Es hat sich dabei als vorteilhaft erwiesen, die Wiegevorrichtung mit dem Behälter zu koppeln, der das zuzumischende Flockungshilfsmittel enthält, so dass sie dann Signale liefert in Abhängigkeit von der Gewichtsabnahme dieses Behälters. Durch diese Konstellation wird eine Lösung erreicht, die mit konstruktiv bewährten Mitteln zu realisieren ist.

Die vorgesehene Dosiervorrichtung weist vorzugsweise ein steuerbar rotierend antreibbares Zellenrad auf. Dieses Zellenrad, das in seinem Erscheinungsbild einem Zahnrad ähnelt, ermöglicht es, das Flockungshilfsmittel sehr präzise zu dosieren.

Es hat sich dabei als vorteilhaft erwiesen, das Zellenrad an seinem Umfang mit im Wesentlichen in Linien endenden Zähnen zu versehen. Hierdurch tritt zwischen dem Zellenrad und der es eng umgebenden Wandung einer Kammer der Dosiervorrichtung nur eine geringstmögliche Friktion auf.

Wie erwähnt ist das Zellenrad in der Dosiervorrichtung in einer Kammer angeordnet, die das Zellenrad an seinen Flachseiten und an seinem Umfang mit Wänden umgibt. Dabei ist in der das Zellenrad an dessen Umfang umgebenden Wand eine Zuführöffnung vorgesehen, die mit dem Behälter zur Aufnahme des zuzumischenden Flockungshilfsmittels verbunden ist. Diese Zuführöffnung ist in Axialrichtung des Zellenrades kürzer als dieses ausgebildet und dabei in etwa symmetrisch zu einer Mittelebene des vertikal angeordneten Zellenrades oberhalb dieses angeordnet. Auf diese Weise wird das durch die Zuführöffnung zum Zellenrad geförderte Flockungshilfsmittel im Wesentlichen mittig auf das Zellenrad aufgegeben und führt somit an den Stirnseiten des Zellenrades nicht zu unerwünschten Reibeffekten.

Vorteilhafterweise ist die das Zellenrad an dessen Umfang umgebende Wand in Rotationsrichtung des Zellenrades der Zuführöffnung nachgeordnet mit einer sich in Radialrichtung erweiternden Ausbuchtung versehen. Dies führt in gewisser Weise zu einer Auflockerung des Flockungshilfsmittels, so dass es leichter zu fördern und zu dosieren ist.

Dabei ist vorgesehen, dass die Dosiervorrichtung im Bereich der Ausbuchtung von der Druckluft durchströmt wird, der das Flockungshilfsmittel zugesetzt wird. Die derart mit Flockungshilfsmittel versetzte Druckluft wird dann wie oben beschrieben in eine Flüssigkeit injiziert, wobei erfindungsgemäß ist, dieses Flüssigkeit, (Druck-)Luft und Flockungshilfsmittel enthaltende Gemisch einer Mischkammer zuzuführen, in der dann das zugemischte Flockungshilfsmittel in der Flüssigkeit gelöst wird.

Bei einer erfindungsgemäßen Ausführungsform ist in dieser Mischkammer eine Rotor-Stator-Anordnung vorgesehen, bei der der Stator eine Vielzahl von parallel zueinander angeordneten, in Axialrichtung von der Flüssigkeit zu durchströmende Lochscheiben aufweist. Zwischen derartigen Lochscheiben ist dann ein schneckengang- oder propellerförmiger Abschnitt des Rotors angeordnet, der für die kontinuierliche Förderung des Flüssigkeit-Flockungshilfsmittel-Gemisches Sorge trägt.

Bei dieser Konstellation hat es sich als sehr wirksam erwiesen, den Durchmesser der Löcher von in Strömungsrichtung einander nachfolgenden Lochscheiben kleiner werdend auszuführen. Dies bewirkt eine besonders schnelle und wirksame Auflösung des Flockungshilfsmittels in der Flüssigkeit.

Es sei hier noch erwähnt, dass bei der wie hier beschriebenen Vorrichtung noch ein Luftabscheider vorgesehen ist, durch den die Luft, mit dem das Flockungshilfsmittel in die Flüssigkeit eingebracht wird, abgeschieden wird.

Weitere Vorteile und Merkmale der Erfindung ergeben sich aus der nachfolgenden Beschreibung eines Ausführungsbeispiels. Dabei zeigt
- Figur 1: eine erfindungsgemäße Vorrichtung in perspektivischer Gesamtdarstellung;
- Figur 2: einen Schnitt durch einen Behälter zur Aufnahme des zuzumischenden Flockungshilfsmittels;
- Figur 3: eine perspektivische Explosionsdarstellung einer in der Vorrichtung vorhandenen Wiegevorrichtung;
- Figur 4: eine perspektivische Darstellung einer teilweise demontierten Dosiervorrichtung;
- Figur 5: ein Teil der erfindungsgemäßen Dosiervorrichtung in perspektivi- scher Ansicht;
- Figur 6: das Teil gemäß Figur 5 in einer Schnittansicht;
- Figur 7: Schnitt durch ein Bauteil der Vorrichtung zur Injektion von Flockungshilfsmittel in eine Flüssigkeit;
- Figur 8: einen Schnitt durch eine Rotor-Stator-Vorrichtung der erfindungsge- mäßen Vorrichtung;
- Figur 9: eine perspektivische Ansicht einer Lochscheibe aus der Rotor- Stator-Vorrichtung gemäß Figur 8.

Figur 1 zeigt den Aufbau einer erfindungsgemäßen Vorrichtung in einer kompakten, verfahrbaren Ausführungsform.

Auf einer Grundplattform 1, die mit mehreren Rädern 2 versehen ist, ist die erfindungsgemäße Vorrichtung montiert und auch in einem separaten Schaltschrank 3 die für diese vorgesehene Steuerung.

Der erfindungsgemäßen Vorrichtung wird über einen Rohransatz 4 oder einen entsprechenden Trichter ein flüssigkeitslösliches Flockungshilfsmittel zugeführt, das in einem Behälter 5 aufgenommen wird.

Aus diesem Behälter 5 wird dieses Flockungshilfsmittel, das pulver- oder granulatförmig ist und bei dem es sich insbesondere um eine Polymer handelt, dann nach unten über ein Dosierelement 6 entnommen und einer Flüssigkeit zugemischt. Diese mit Flockungshilfsmittel versetzte Flüssigkeit wird durch eine Rotor-Stator-Vorrichtung 7 geleitet, in der das Flockungshilfsmittel in der Flüssigkeit aufgelöst wird. Die Flüssigkeit mit dem gelösten Flockungshilfsmittel wird dann über einen Stutzen 8 und eine nicht dargestellte Leitung von der Vorrichtung abgegeben und in einer Kläranlage einem mit bis zu ca. 5 % Feststoffen versetzten Schlammwasser zugesetzt. Die gelösten Flockungshilfsmittel verbinden sich mit diesen Feststoffen, was zu deren Ausfällung führt.

Der Behälter 5 ist in der Figur 2 im Schnitt dargestellt. Man erkennt eine zylinderförmige Wand 9, die an ihrem oberen Ende durch einen Deckel 10 verschlossen ist. In diesen Deckel 10 ist ein Fallschacht 11 integriert, durch den das pulver- oder granulatförmige flüssigkeitslösliche Flockungshilfsmittel in das Innere 12 des Behälters 5 gelangen kann. Der Fallschacht 11 ist an seinem unteren Ende durch einen Schwenkdeckel 13 verschließbar, der über eine Kipphebelmechanik 14 von einem Pneumatikzylinder 15 betätigbar ist.

Im Inneren 12 des Behälters 5 liegt dem Deckel 10 mit dem Fallschacht 11 gegenüber ein trichterförmiger Boden 16, der in einer zentrischen Ausfallöffnung 17 endet.

Des Weiteren ist in der Wand 9 des Behälters 5 noch ein Druckluftventil 18 vorgesehen, dessen Funktion weiter unten erläutert wird.

Der in der Figur 2 dargestellte Behälter 5 ist auf eine Wiegeplattform montiert, wie sie in der Figur 3 beispielhaft dargestellt ist. Der Boden 19 des Behälters 5 sitzt dabei auf einer Tragplatte 20, die mittig eine Öffnung 21 aufweist, über der die Ausfallöffnung 17 zu liegen kommt. Die Tragplatte 20 ist durch Ständer 22 beabstandet getragen von einem Wägeteller 23, der auf einem Waagenunterteil 24 aufsitzt. Dabei wird der Wägeteller 23 durch Führungsklammern 25 geführt. Der Weg des Wägetellers 23 wird dabei durch ein Wiegeelement 26 aufgenommen und an die Steuerung im Schaltschrank 3 übermittelt.

Auch hier wird die Funktion weiter unten näher erläutert.

In dem Raum, der zwischen der Tragplatte 20 und dem Wägeteller 23 durch die Ständer 22 geschaffen wird, ist ein Dosierelement 6 angeordnet, das in der Figur 4 detaillierter in teilweiser Explosionsdarstellung gezeigt ist.

Bei diesem Dosierelement wird über einen über die Steuerung 3 steuerbaren Motor 27 eine im wesentlichen horizontal angeordnete Welle 28 angetrieben, auf der ein vertikal angetriebenes Zellenrad 29 verdrehfest sitzt. Dieses Zellenrad 29 hat über seinen Umfang eine Vielzahl von achsparallel verlaufenden Zellen 30, die zu den Stirnseiten 31 des Zellenrades 29 hin offen sind. Die Zellen bilden dabei zwischen einander Zähne, die am Zellenrad-Außenumfang in Linien 32 enden.

Das Zellenrad 29 rotiert in einer Kammer 33, die im vorliegenden Beispiel als auswechselbares Element ausgeführt ist und in den Figuren 5 und 6 detaillierter gezeigt ist. Diese Kammer 33 ist durch einen Deckel 34 zu verschließen, der einen Anschluss 35 aufweist, durch den Druckluft aus der Kammer 33 heraustreten kann, die wie unten beschrieben die Kammer 33 achsparallel zu dem Zellenrad 29 durchströmt.

Die Kammer 33 ist, wie gesagt, in den Figuren 5 und 6 detaillierter dargestellt. Man erkennt in der Figur 5 die Kammer 33 in ihrer üblichen Betriebsstellung, bei der die Achse des in ihr rotierenden Zellenrades 29 im Wesentlichen horizontal ausgerichtet ist.

Im hier dargestellten Beispiel wird das Zellenrad dabei in einer Drehrichtung rotieren mit dem Uhrzeigersinn.

In Rotationsrichtung kurz nach dem obersten Scheitelpunkt der Kammer ist dabei in die Wand 36 eine Zuführöffnung 37 eingebracht, die im Wesentlichen in einer Vertikalrichtung durch die Wand 36 hindurchläuft und im Inneren der Kammer 33 endet. Die axiale Erstreckung 38 dieser Zuführöffnung 37 ist, wie in der Figur 6 zu erkennen ist, kürzer als der Abstand 39 zwischen den Seitenwänden 40 der Kammer 33, die parallel zu den Stirnseiten 31 des Zellenrades 29 liegen. Hierdurch wird bewirkt, dass durch die Zuführöffnung 37 fallendes Material sich nicht zwischen die Seitenwände 40 der Kammer 33 und den Stirnseiten 31 des Zellenrades 29 festsetzt, was zu einer Blockierung oder Abbremsung des rotierenden Zellenrades führen würde.

In der Figur 5 ist weiterhin zu erkennen, dass die das Zellenrad an seinem Umfang umgebende Wand 36 der Kammer 33 der Zuführöffnung 37 in Rotationsrichtung des Zellenrades nachgeordnet eine sich in Radialrichtung erstreckende Ausbuchtung 41 aufweist. Diese Ausbuchtung führt dazu, dass aufgrund der Schwerkraft aus den Zellen 30 des Zellenrades 29 herausfallendes Gut sich nicht zwischen den am Umfang des Zellenrades 29 befindlichen Linien 32 und der Wand 36 festklemmen kann.

Vielmehr wird in dieser Ausbuchtung 41 durch den Anschluss 42 zugeführte Druckluft achsparallel durch die Zellen 30 des Zellenrades 29 hindurchgeleitet und durch den Anschluss 35 aus der Kammer 33 herausgeführt. Diese Druckluft nimmt dabei das dem Dosierelement zugeführte pulver- bzw. granulatförmige Flockungshilfsmittel mit und trägt es zu einem in der Figur 7 dargestellten Bauelement.

Bei diesem Bauelement wird die mit dem Flockungshilfsmittel angereicherte Druckluft durch einen Injektor 43 in eine Flüssigkeit eingeblasen, die durch eine Leitung 44 strömt (in der Figur 7 nach rechts). Der Neigungswinkel zwischen dem Injektor 43 und der flüssigkeitsdurchströmten Leitung 44 ist dabei vorzugsweise in der Größenordnung von 45° oder kleiner, um eine gute Vermischung zu erreichen.

Insbesondere wird bei dieser Injektion das pulver- bzw. granulatförmige Flockungshilfsmittel so in die Leitung 44 eingeführt, dass jedes einzelne Partikel einzeln von Flüssigkeit umgeben und damit befeuchtet wird. Ein Verklumpen des Flockungshilfsmittels ist auf diese Art und Weise wirksam unterbunden.

Mit der Leitung 44 wird das Flüssigkeits-Flockungshilfsmittel-Luft-Gemisch zu der Mischvorrichtung 7 geführt, die eine Rotor-Stator-Vorrichtung enthält und in der Figur 8 dargestellt ist.

Die in der Figur 8 dargestellte Rotor-Stator-Vorrichtung wird von einer dort rechts in Tangentialrichtung liegenden Zuströmöffnung 44 im Wesentlichen in Axialrichtung durchströmt zu einer in Axialrichtung liegenden Auslassöffnung 46 am axial entgegenliegenden Ende.

Die durch die Rotor-Stator-Vorrichtung strömende Flüssigkeit tritt dabei abwechselnd durch feststehende Lochscheiben 47 und durch Räume, in denen sie durch Propeller oder Schneckenabschnitte 48 in Axialrichtung gefördert wird. Die Propeller oder Schneckenabschnitte sitzen dabei auf einer gemeinsamen Antriebswelle 49, die durch einen in der Figur 1 dargestellten Motor 50 in Rotation gesetzt wird.

Die einzelnen Lochscheiben 47, von denen eine in der Figur 9 dargestellt ist, weisen in ihrem radial mittleren Bereich eine Vielzahl von achsparallel ausgerichteten Löchern auf. Diese Löcher werden bei nachfolgenden Lochscheiben immer enger, so dass auf diese Weise eine Auflösung von Flockungshilfsmittel in der durchströmenden Flüssigkeit erreicht wird.

Die bisher beschriebene Vorrichtung wird nun wie folgt betrieben:

Der Behälter 5 wird nach Öffnen des Schwenkdeckels 13 durch den Fallschacht 11 mit einer vorgegebenen Menge an pulver- oder granulatförmigem Flockungshilfsmittel gefüllt. Danach wird der Schwenkdeckel 13 über den Pneumatikzylinder 15 wieder geschlossen und im Inneren 12 des Behälters 5 wird über das Druckluftventil 18 ein Druck aufgebaut von etwa 5 bar.

Das in dem Behälter 5 vorhandene Flockungshilfsmittel rieselt nun durch die Ausfallöffnung 17 durch die Öffnung 21 in der Tragplatte 20 hindurch in die Öffnung 37 der Mischkammer 33 und fällt dort auf das Zellenrad 29. Dieses rotiert und dosiert dabei das Flockungshilfsmittel, das durch die Druckluft ausgetragen wird, die durch den Anschluss 42 und den Anschluss 35 durch die Kammer 33 in Axialrichtung hindurchgeleitet wird. Das aus der Kammer 33 austretende Gemisch besteht somit aus Flockungshilfsmittel und Luft.

Die Druckluft hat etwa einen Druck von 5 bar, wie er auch in dem Behälter 5 aufgebracht wird. Innerhalb der Mischkammer 33 müssen also keine Druckunterschiede überwunden werden.

Diese mit Flockungshilfsmittel angereicherte Luft wird dann wie beschrieben zu dem Bauelement gemäß Figur 7 geleitet und dort in die Flüssigkeit injiziert, die durch die Leitung 44 strömt.

Diese zuströmende Flüssigkeit wird vor dem Einblasen des Druckluft/ Flockungshilfsmittel-Gemisches durch eine (nicht dargestellte) Durchflussmessvorrichtung der Menge nach erfasst und diese Menge wird an die Steuerung gemeldet, die in dem Schaltkasten 3 vorhanden ist.

Die durch das Dosierelement 6 der durchströmenden Flüssigkeit zugemischte Menge an Flockungshilfsmittel wird erfasst durch den Gewichtsverlust, den der gefüllte Behälter 5 im Laufe der Zeit erfährt und der durch das Wiegeelement 26 im Wagenunterteil 24 erfasst wird. - Hierbei ist davon auszugehen, dass das Gewicht der vom Wiegeelement 26 erfassten Elemente konstant bleibt bis auf das im Inneren 12 des Behälters 5 vorhandenen Flockungshilfsmittel.

In Abhängigkeit des Gewichtsverlustes und der ermittelten Durchströmmenge bestimmt die Steuerung 3 dann insbesondere die Geschwindigkeit des Motors 27, um damit eine der Durchströmmenge proportionale Abnahme des Flockungshilfsmittels zu bewirken, so dass davon auszugehen ist, dass die Flüssigkeit, die zu der Mischvorrichtung 7 gelangt, immer mit einer vorgegebenen Menge an Flockungshilfsmitteln versetzt ist.

Die Auflösung dieses Flockungshilfsmittels in der Flüssigkeit erfolgt dann wie beschrieben in der Rotor-Stator-Vorrichtung 7, wobei dieser parallel geschaltet auch ein Luftabscheider vorhanden ist, um die aus dem Inneren 12 des Behälters 3 stammende Luft und die zur Injektion benutzte Druckluft aus der mit Flockungshilfsmittel versetzten Flüssigkeit abzuscheiden.

Diese mit Flockungshilfsmittel versetzte Flüssigkeit wird dann wie oben beschrieben in einer Kläranlage mit Feststoffen versetztem Schlammwasser zugesetzt, zu dessen weiteren Reinigung.

Es soll noch erwähnt werden, dass in der Rotor-Stator-Vorrichtung 7 es auch möglich ist, zusätzlich ein flüssig vorliegendes Flockungshilfsmittel zuzuführen. Hierbei ist zu berücksichtigen, dass pulver- bzw. granulatförmige Flockungshilfsmittel in Verbindung mit derartigen flüssigen Flockungshilfsmittel besonders günstige, da "breit gefächerte" Flockungseigenschaften aufweisen.

Das Beimischen derartiger flüssig gehandelten Flockungshilfsmittel kann mit der beschriebenen Rotor-Stator-Vorrichtung sowohl erfolgen bei einem ersten Durchleiten zur Auflösung von pulver- und granulatförmigem Flockungshilfsmittel in Flüssigkeit, als auch bei einer anschließend noch einmal erfolgenden Umwälzung der bereits vorhandenen Flüssigkeit durch die Rotor-Stator-Vorrichtung 7.

Der Vorteil der hier beschriebenen Vorrichtung liegt insbesondere in der Möglichkeit einer quasi kontinuierlichen Herstellung von mit Flockungshilfsmitteln versetzter Flüssigkeit und in deren besonderen Betriebssicherheit.

## Patentansprüche

1. Vorrichtung zur dosierten Zumischung eines pulver- oder granulatförmigen, flüssigkeitslöslichen Flockungshilfsmittels in eine Flüssigkeit,
wobei diese Vorrichtung eine das Flockungshilfsmittel zur Flüssigkeit transportierende Druckluftleitung (43) aufweist, die in eine von der Flüssigkeit durchströmte Leitung (44) mündet,
**dadurch gekennzeichnet,**
**dass** der Leitung (44) in deren Strömungsrichtung eine Mischvorrichtung (7) nachgeschaltet ist mit einer Rotor-Stator-Anordnung.

2. Vorrichtung gemäß Anspruch 1,
**dadurch gekennzeichnet,**
**dass** der Stator der Rotor-Stator-Anordnung eine Vielzahl von in Axialrichtung zu durchströmenden Lochscheiben (45) aufweist.

3. Vorrichtung gemäß Anspruch 2,
**dadurch gekennzeichnet,**
**dass** der Durchmesser der löcher von in Strömungsrichtung einander folgenden Lochscheiben (45) kleiner wird.

4. Vorrichtung gemäß Anspruch 1,
**dadurch gekennzeichnet,**
**dass** an der Mischvorrichtung (7) ein Luftabscheider vorhanden ist.

5. Vorrichtung gemäß Anspruch 1,
**dadurch gekennzeichnet,**
**dass** die Druckluftleitung unter Zwischenschaltung eines steuerbaren Dosierelementes (6) mit einem Behälter (5) zur Aufnahme des zuzumischenden Flockungshilfsmittels verbunden ist, und dass die von der Flüssigkeit durchströmte Leitung (44) eine Durchflussmessvorrichtung aufweist, wobei eine Wiegevorrichtung (26) vorhanden ist, die das Gewicht des durch das Dosierelement (6) abgegebenen Flockungshilfsmittels ermittelt und wobei die Durchflussmessvorrichtung und die Wiegevorrichtung (6) Signale liefert und mit einer Steuerung (3) verbunden sind, die in Abhängigkeit von diesen Signalen auf das Dosierelement (6) einwirkt, mit dem sie funktionell verbunden ist.

6. Vorrichtung gemäß Anspruch 5,
**dadurch gekennzeichnet,**
**dass** die Wiegevorrichtung (26) mit dem Behälter (5) gekoppelt ist und Signale in Abhängigkeit von dessen Gewichtsabnahme liefert.

7. Vorrichtung gemäß Anspruch 5,
**dadurch gekennzeichnet,**
**dass** das Dosierelement (6) ein steuerbar rotierend antreibbares Zellenrad (29) aufweist.

8. Vorrichtung gemäß Anspruch 7,
**dadurch gekennzeichnet,**
**dass** das Zellenrad (29) am Umfang im wesentlichen in Linien (32) endende Zellen (30) aufweist.

9. Vorrichtung gemäß Anspruch 7,
**dadurch gekennzeichnet,**
**dass** das Zellenrad (29) in dem Dosierelement (6) in einer Kammer (33) angeordnet ist, die das Zellenrad (29) an seinen Flachseiten (31) und seinem Umfang mit Wänden (40, 36) umgibt, wobei in der das Zellenrad (29) an dessen Umfang umgebenden Wand (36) eine in der Axialrichtung des Zellenrades (29) kürzere Zuführöffnung (37) vorgesehen ist.

10. Vorrichtung gemäß Anspruch 9,
**dadurch gekennzeichnet,**
**dass** die das Zellenrad (29) an dessen Umfang umgebende Wand (36) der Zuführöffnung (37) in Rotationsrichtung des Zellenrades (29) nachgeordnet eine sich in Radialrichtung erweiternde Ausbuchtung (41) aufweist.

11. Vorrichtung gemäß Anspruch 10,
**dadurch gekennzeichnet,**
**dass** das Dosierelement (6) im Bereich der Ausbuchtung (41) in Axialrichtung von Druckluft durchströmt ist.

## Claims

1. Apparatus for metered admixture of a powdered or granular liquid-soluble flocculating agent in a liquid, wherein this device has a compressed air pipe (43) which transports the flocculating agent to the liquid and opens into a conduit (44) through which the liquid flows, **characterised in that** a mixing device (7) with a rotor-stator arrangement is disposed downstream of the conduit in the flow direction thereof.

2. Apparatus as claimed in Claim 1, **characterised in that** the stator of the rotor-stator arrangement has a plurality of perforated discs for a through flow in the axial direction.

3. Apparatus as claimed in Claim 2, **characterised in that** the diameter of the holes of in the flow direction successive perforated discs (45) decreases.

4. Apparatus as claimed in Claim 1, **characterised in that** an air separator is provided on the mixing device (7).

5. Apparatus as claimed in Claim 1, **characterised in that** the compressed air pipe is connected by way of a controllable metering element (6) to a container (5) for receiving the flocculating agent to be added, and that the conduit through which the liquid flows has a flow meter, wherein a weighing device (26) is provided which determines the weight of the flocculating agent dispensed by the metering element (6) and wherein the flow meter and the weighing device (6) supply signals and are connected to a control unit (3) which acts as a function of these signals on the metering element to which it is functionally connected.

6. Apparatus as claimed in Claim 5, **characterised in that** the weighing device (26) is coupled to the container (5) and supplies signals as a function of the decrease in weight thereof.

7. Apparatus as claimed in Claim 5, **characterised in that** the metering element (6) has a compartmentalised wheel (29) which can be driven controllably in rotation.

8. Apparatus as claimed in Claim 7, **characterised in that** the compartmentalised wheel (29) has a plurality of compartments (30) substantially ending in lines on the circumference.

9. Apparatus as claimed in Claim 7, **characterised in that** the compartmentalised wheel (29) is disposed in the metering element (6) in a chamber (33) which surrounds the compartmentalised wheel (29) on its flat faces (31) and its circumference with walls (40, 36), wherein in the wall (36) surrounding the compartmentalised wheel (29) on the circumference thereof a feed opening (37) is provided which is shorter in the axial direction of the compartmentalised wheel (29).

10. Apparatus as claimed in Claim 9, **characterised in that** the wall (36) surrounding the compartmentalised wheel (29) on the circumference thereof has a convexity expanded in the radial direction which is disposed downstream of the feed opening (37) in the direction of rotation of the compartmentalised wheel (29).

11. Apparatus as claimed in Claim 10, **characterised in that** compressed air flows through the metering element (6) in the axial direction in the region of the convexity (41).

## Revendications

1. Dispositif pour l'addition dosée dans un liquide d'un adjuvant de floculation pulvérulent ou granulaire soluble, sachant que ce dispositif présente une conduite d'air comprimé (43) apportant l'adjuvant de floculation au liquide, laquelle débouche dans une conduite (44) traversée par le flux de liquide,
**caractérisé en ce qu'**un dispositif mélangeur (7) pourvu d'un ensemble rotor-stator est monté à la suite de la conduite (44) dans la direction d'écoulement de celle-ci.

2. Dispositif selon la revendication 1, **caractérisé en ce que** le stator de l'ensemble rotor-stator présente une pluralité de disques perforés (45) destinés à être traversés par le flux en direction axiale.

3. Dispositif selon la revendication 2, **caractérisé en ce que** le diamètre des trous de disques perforés (45) se succédant dans la direction d'écoulement va en diminuant.

4. Dispositif selon la revendication 1, **caractérisé en ce qu'**un séparateur d'air est présent sur le dispositif mélangeur (7).

5. Dispositif selon la revendication 1, **caractérisé en ce que** la conduite d'air comprimé est reliée avec intercalation d'un élément doseur asservissable (6) à un récipient (5) destiné à recevoir l'adjuvant de floculation à ajouter, et **en ce que** la conduite (44) traversée par le flux de liquide présente un dispositif de mesure de débit, sachant qu'un dispositif de pesage (26) est présent, qui détermine le poids de l'adjuvant de floculation délivré par l'élément doseur (6), et sachant que le dispositif de mesure de débit et le dispositif de pesage (26) délivrent des signaux et sont reliés à une commande (3) qui, en fonction de ces signaux, agit sur l'élément doseur (6) auquel elle est fonctionnellement reliée.

6. Dispositif selon la revendication 5, **caractérisé en ce que** le dispositif de pesage (26) est couplé au récipient (5) et délivre des signaux en fonction de la diminution du poids de ce dernier.

7. Dispositif selon la revendication 5, **caractérisé en ce que** l'élément doseur (6) présente une roue cellulaire (29) pouvant être entraînée en rotation de manière asservissable.

8. Dispositif selon la revendication 7, **caractérisé en ce que** la roue cellulaire (29) présente des cellules (30) se terminant essentiellement en lignes (32) sur la circonférence.

9. Dispositif selon la revendication 7, **caractérisé en ce que** la roue cellulaire (29) est disposée dans l'élément doseur (6) dans une chambre (33) qui entoure la roue cellulaire (29) sur ses côtés plats (31) et sur sa circonférence par des parois (40, 36), sachant qu'une ouverture d'alimentation (37), plus courte que la roue cellulaire (29) dans la direction axiale de celle-ci, est prévue dans la paroi (36) entourant la roue cellulaire (29) sur la circonférence de celle-ci.

10. Dispositif selon la revendication 9, **caractérisé en ce que** la paroi (36) entourant la roue cellulaire (29) sur la circonférence de celle-ci présente, disposé après l'ouverture d'alimentation (37) dans la direction de rotation de la roue cellulaire (29), un renfoncement (41) s'étendant en direction radiale.

11. Dispositif selon la revendication 10, **caractérisé en ce que** l'élément doseur (6) est traversé par le flux d'air comprimé en direction axiale dans la région du renfoncement (41).
